# EUROPÄISCHE PATENTSCHRIFT

(11) **EP 0 701 015 B1**
(45) Veröffentlichungstag und Bekanntmachung des Hinweises auf die Patenterteilung: **07.11.2001**
(21) Anmeldenummer: 94810515.0
(22) Anmeldetag: 06.09.1994
(51) Int. Cl.: D03D 49/60

(54) **Verfahren und Vorrichtung zum Leistungsausgleich an einer Maschine**
Process and device for power equalizing in a machine
Procédé et dispositif pour équilibrer la puissance dans une machine

(43) Veröffentlichungstag der Anmeldung: 13.03.1996
(73) Patentinhaber: Sulzer Textil AG, 8630 Rüti (CH)
(72) Erfinder: Ammann, Stefan, CH-8406 Winterthur (CH); Gacsay, Lorant, CH-8053 Zürich (CH); Stirnemann, Alfred Dr., CH-8032 Zürich (CH)
(74) Vertreter: Sulzer Management AG

(56) Entgegenhaltungen:
- EP-A- 0 462 430
- DE-A- 2 808 202
- DE-C- 801 830
- FR-A- 2 195 717

## Beschreibung

Die Erfindung betrifft eine Vorrichtung zum Leistungsausgleich an einer Maschine sowie eine Webmaschine mit einer solchen Vorrichtung.

Aus der Druckschrift JP 50 20 183 ist eine Vorrichtung zum periodischen Hin- und Herbewegen einer Weblade einer Webmaschine unter Durchführung eines Leistungsausgleichs bekannt, wobei die Weblade an der dem Webblatt gegenüberliegenden Seite vorstehende Elemente aufweist, welche über in linearer Richtung wirkende Spiralfedern mit einem ortsfesten Gehäuse verbunden sind. Nachteilig an dieser Anordnung ist die Tatsache, dass die Spiralfedern nur eine geringe Auslenkung zulassen, und dass diese selbst bei geringer Auslenkung einer hohen Belastung ausgesetzt sind, sodass die Gefahr einer Überdehnung der Spiralfeder besteht, weshalb diese bekannte Anordnung für einen ständigen Betrieb nicht geeignet ist.

In der DE-A-28 08 202 ist ein Verfahren und eine Vorrichtung zur Steuerung der Bewegung des Webblattes einer Webmaschine beschrieben.

Bei diesem Verfahren wird unabhängig vom Antrieb einer Webmaschine ein Webblatt durch zwei Energiespeicher mit einem bestimmten Zyklus hin und her bewegt und die Verlustenergie durch eine Ergänzungsenergie ausgeglichen. Als nachteilig erweist sich, dass die dadurch erzeugte Ladenbewegung in jedem Fall harmonisch ist. Eine Anpassung an beliebige Bewegungsformen ist nicht möglich.

Die Vorrichtung enthält eine doppelt wirkende Antriebseinrichtung bestehend aus zwei Schraubenfedern, die einander gegenüberliegend zum Webblatt angeordnet sind und eine Kolbenzylinderanordnung als Ergänzungsenergiequelle. Als nachteilig erweist sich hierbei, dass die Anordnung lediglich in einer Richtung wirksam ist und die Bewegung in der entgegengesetzten Richtung dämpft.

Bei der Anwendung der Anordnung in einer Webmaschine gestaltet sich die Synchronisation mit dem Takt, insbesondere schnellaufender Webmaschine äusserst schwierig bzw. erweist sich als nicht durchführbar.

Hier will die Erfindung Abhilfe schaffen. Die Erfindung wie sie in den Ansprüchen gekennzeichnet ist, löst die Aufgabe ein Verfahren und eine Vorrichtung zum Leistungsausgleich an einer Maschine zu schaffen, bei dem unter Ausnutzung des Resonanzeffektes eines schwingfähigen Systems ein optimaler Leistungsausgleich erzielt, wobei zur Aufrechterhaltung des Schwingungszustandes bei Abstimmfrequenz allein die Zufuhr der Verlustenergie genügt und eine Webmaschine zu schaffen, bei der ein optimaler Leistungsausgleich über den gesamten genutzten Drehzahlbereich erzielt wird.

Neben der angestrebten Reduktion der Antriebsenergie wird in vorteilhafter Weise die mechanische Belastung des Antriebsmittels reduziert. Es wird eine im wesentlichen spielfreie Formschlussverbindung zwischen Webblatt und Antriebsmittel gewährleistet und die Gleichförmigkeit der Bewegung des Webblattes verbessert. Die Leistungsaufnahme des Antriebes wird reduziert.

Nachfolgend wird die Erfindung anhand der beiliegenden Zeichnungen erläutert.

Es zeigen:
- Fig. 1: eine schematische Darstellung einer Vorrichtung, welche nicht Teil der Erfindung ist sondern zum Verständnis der Erfindung dient;
- Fig. 2: eine modifizierte Ausführungsform der Vorrichtung gemäss Fig. 1 welche ebenfalls nicht Teil der Erfindung ist;
- Fig. 3: eine schematische Darstellung einer bevorzugten Ausführungsform der erfindungsgemässen Vorrichtung und
- Fig. 4: eine modifizierte Ausführungsform der Vorrichtung gemäss Fig. 3.

Die hier in Rede stehende Vorrichtung umfasst im wesentlichen Energiespeicher 1 und ein Antriebsmittel 2, das mit einem Webblatt 3 verbunden ist, um das Webblatt hin und her zu bewegen.

Wie Figur 1 zeigt, ist das Webblatt 3 über eine Webblattaufnahme 4 an einem Ladrohr 5 befestigt. Als Energiespeicher sind zwei Schraubenfedern 1 vorgesehen, die einander gegenüberliegend zum Webblatt 3 angeordnet sind. Die Federn sind einerseits mit dem Webblatt 3 und andererseits mit einem ortsfesten Auflager 6 verbunden, das Teil eines Webmaschinengestells sein kann. Das Antriebsmittel 2 ist ein Kurbelgetriebe 19, das mit der Hauptwelle der Webmaschine (nicht dargestellt) verbunden werden kann. Wird das Kurbelgetriebe 19 mit einer gleichförmigen Drehbewegung A angetrieben, so wird diese in eine Schwenkbewegung B umgewandelt, so dass das Webblatt 3 ständig eine Hin- und Herbewegung ausführt. Durch die Ladenbewegung werden die Schraubenfedern gespannt, wodurch einerseits die Energie zur Verzögerung und andererseits zur neuerlichen Beschleunigung des Webblattes aufgebracht wird.

Bei der in Figur 2 dargestellten Ausführungsform ist das Webblatt 3 über die Webblattaufnahme 4 an Ladrohr 5 befestigt. Am Ladrohr 5 ist ein Ansatz 7 vorgesehen, der zur Schiene 5 gegenüberliegend angeordnet ist. Das Webblatt 3 und die Webblattaufnahme 4 sowie der Ansatz 7 sind erfindungsgemäss so ausgestaltet, dass bezüglich der Drehachse des Ladrohres 5 die Massen ausgeglichen sind. Das Antriebsmittel enthält eine Komplementärkurvenscheibe 8 und einen Ladenhebel 9, die eine formschlüssige Antriebsverbindung bilden. Als Energiespeicher sind zwei Schraubenfedern 1 vorgesehen, die einander gegenüberliegend zum Ansatz 7 angeordnet sind.

Die Funktion dieser Ausführungsform gleicht im wesentlichen jener der eingangs beschriebenen Ausführungsform. Nachzutragen ist noch, dass trotz des Massenausgleiches die Speicherung der Bewegungsenergie eine Reduktion des Antriebsmomentes bewirkt. Dadurch wird eine im wesentlichen spielfreie Formschlussverbindung zwischen Komplementärkurvenscheibe 8 und Ladenhebel 9 gewährleistet.

Die Figur 3 zeigt eine bevorzugte Ausführungsform der Erfindung, bei der zur Speicherung der Bewegungsenergie des Webblattes Torsionsfedern vorgesehen sind. Die Figur zeigt Abschnitte des Webmaschinengestells 11, in welchem die Weblade 12 gelagert ist. Die Weblade 12 enthält ein Ladrohr 13, eine Webblattaufnahme 14 und ein Webblatt 15. Auf der Schusseite und der Fangseite des Gestells sind jeweils ein Torsionsfederstab 16, 17 vorgesehen. Die Stäbe 16, 17 sind an einem Ende mit dem Gestell 11 und am anderen Ende durch einen Verbindungsteil 18 mit dem Ladrohr 13 verbunden. Die Torsionsfederstäbe sind im gegenläufigen Sinne vorgespannt. Als Antriebsmittel sind zwei Kurbelgetriebe 19 vorgesehen, die an der Schuss- und Fangseite des Gestells 11 angeordnet sind und die von der Hauptwelle oder einer davon abgezweigten Welle 20 angetrieben werden.

Die Figur 4 zeigt eine modifizierte Ausführungsform, bei der ein einzelner Torsionsfederstab 22 zur Energiespeicherung angewendet wird. Hierzu ist am Gestell 11 ein Abschnitt 21 vorgesehen, in welchem der Stab 22 befestigt ist. Die Weblade 23 weist zwei Ladrohre 24 auf, die im Gestell 11 beidseits gelagert sind und jeweils mit einem Kurbelgetriebe 19 verbunden sind. Der Torsionsstab 22 ist länglich ausgebildet und in seinem Mittelbereich in dem Abschnitt 21 und an seinen Endbereichen über Verbindungsteile 18 mit dem jeweiligen Ladrohr 24 verbunden.

Anstelle der vorgespannten Torsionsstäbe können auch entspannt eingebaute Torsionsstäbe verwendet werden. Die Torsionsstäbe sind bezüglich dem Gestell 11 und dem Ladrohr 13, 24 stufenlos oder stufenweise verschiebbar, um die verdrehbare Länge des Torsionsstabes einzustellen.

Bei dem Verfahren wird ein Webblatt 3 ständig von einem Antriebsmittel 2 angetrieben und die Bewegungsenergie des Webblattes wird gespeichert, um die Antriebsenergie zu reduzieren. Die Vorrichtung enthält Energiespeicher 1 und ein Antriebsmittel 2, um das Webblatt 3 hin und her zu bewegen. Das durch die Energiespeicher und das Webblatt gebildete abgestimmte schwingfähige System reduziert das Antriebsmoment am sich gleichförmig drehenden Antriebsmittel, wodurch eine Verringerung der Leistungsaufnahme erfolgt.

## Patentansprüche

1. Vorrichtung zum periodischen Hin- und Herbewegen einer Weblade (12; 23) einer Webmaschine unter Durchführung eines Leistungsausgleichs, umfassend ein ortsfestes Gestell (11) in welchem die Weblade (12; 23) schwenkbar gelagert ist, ein Antriebsmittel (19), das unter Gewährleistung einer im wesentlichen spielfreien Formschlussverbindung mit der Weblade (12,23) zusammenwirkt, und umfassend einen Energiespeicher (16,17;22) der einerseits mit der Weblade (12,23) und andererseits mit dem ortsfesten Gestell (11, 21) verbunden ist, wobei der Energiespeicher (16,17;22) und die Weblade (12; 23) ein schwingfähiges System bilden und der Energiespeicher (16,17;22) zum Speichern der Bewegungsenergie der Weblade (12; 23) bestimmt ist, um unter Ausnutzung des Resonanzeffektes einen optimalen Leistungsausgleich zu erzielen und um das Antriebsmoment des Antriebsmittels (19) zu reduzieren, **dadurch gekennzeichnet, dass** der Energiespeicher (16, 17; 22) als ein Torsionsfederstab (16, 17; 22) ausgestaltet ist.

2. Vorrichtung nach Anspruch 1, **dadurch gekennzeichnet, dass** die Weblade (12; 23) ein Ladrohr (13) sowie ein damit verbundenes Webblatt (3; 15) umfasst, dass das Laderohr (13) im ortsfesten Gestell (11) schwenkbar gelagert ist, und dass der Torsionsfederstab (16, 17; 22) im wesentlichen innerhalb des Ladrohrs (13) verlaufend angeordnet ist.

3. Vorrichtung nach Anspruch 2, **dadurch gekennzeichnet, dass** der Torsionsfederstab (16, 17) zweiteilig ausgebildet ist und aus zwei Torsionsfederstäben (16, 17) besteht, dass auf jeder Seite des Ladrohrs (13) ein Torsionsfederstab (16, 17) vorstehend angeordnet ist, dass ein Teil des vorstehenden Abschnittes jedes Torsionsfederstabs (16, 17) mit dem ortsfesten Gestell (11) verbunden ist, und dass jeder Torsionsfederstab (16,17) im Bereich des sich innerhalb des Ladrohrs (13) befindlichen Endabschnittes durch einen Verbindungsteil (18) mit dem Ladrohr (13) verbunden ist.

4. Vorrichtung nach Anspruch 2, **dadurch gekennzeichnet, dass** das Ladrohr (13) aus zwei Teilrohren (24) besteht welche in axialer Richtung beabstandet angeordnet sind, dass jedes Teilrohr (24) beidseitig im Gestell (11) gelagert ist, dass der Torsionsfederstab (22) zwischen den beiden Teilrohren (24) an einem Abschnitt (21) verbunden ist, und dass der Torsionsfederstab (22) an seinen Endbereichen über Verbindungsteile (18) mit dem jeweiligen Teilrohr (24) verbunden ist.

5. Vorrichtung nach einem der vorhergehenden Ansprüche, **dadurch gekennzeichnet, dass** der Torsionsfederstab (16, 17; 22) bezüglich dem ortsfesten Gestell (11) und das Verbindungsteil (18) des Torsionsfederstabes (16, 17; 22) bezüglich dem Ladrohr (13) verschiebbar ist, um die verdrehbare länge des Torsionsfederstabes (16, 17; 22) zur optimalen Abstimmung des Leistungsausgleiches einzustellen.

6. Vorrichtung nach einem der vorhergehenden Ansprüche, **dadurch gekennzeichnet, dass** das Antriebsmittel (19) ein Kurbelgetriebe (19) oder eine Komplementärkurvenscheibe (8) ist.

7. Vorrichtung nach Anspruch 6, **dadurch gekennzeichnet, dass** das Ladrohr (13) über zwei Kurbelgetriebe (19) von einer Hauptwelle oder einer davon abgezweigten Welle (20) antreibbar ist.

8. Webmaschine umfassend eine Vorrichtung nach einem der vorhergehenden Ansprüche.

## Claims

1. Apparatus for the periodic to and fro movement of a sley (12; 23) of a weaving machine while effecting a power compensation, comprising a frame (11) of fixed location in which the sley (12; 23) is pivotally mounted, a drive means (19) which cooperates with the sley (3, 12) while ensuring a substantially play-free, formlocked connection to the sley (12, 23) and an energy storer (16, 17; 22) which is connected at its one end to the sley (12; 23) and at its other end to the fixed frame (11, 21), wherein the energy storer (16, 17; 22) and the sley (12; 23) form a system capable of oscillating and the energy storer (16, 17; 22) is intended for the storage of the kinetic energy of the sley (12; 23) in order to achieve an ideal power compensation by exploiting the resonant effect and to reduce the drive torque of the drive means (19) **characterized in that** the energy storer (16, 17; 22) is designed as a torsion bar spring (16, 17; 22).

2. Apparatus in accordance with claim 1, **characterized in that** the sley (12; 23) includes a sley tube (13) and also a reed (3; 15) connected thereto; **in that** the sley tube (13) is pivotally mounted in the frame (11) of fixed location and **in that** the torsion bar spring (16, 17; 22) is arranged extending substantially within the sley tube (13).

3. Apparatus in accordance with claim 2, **characterized in that** torsion bar spring (16, 17) is of two-part design and consists of two torsion bar springs (16, 17); **in that** one torsion bar spring (16, 17) is arranged projecting at each side of the sley tube (13); **in that** a part of the projecting section of each torsion bar spring (16, 17) is connected to the frame (11) of fixed location and **in that** each torsion bar spring (16, 17) is connected in the region of the end section located within the slay tube (13) to the slay tube (13) by a connector part (18).

4. Apparatus in accordance with claim 2, **characterized in that** the slay tube (13) consists of two part-tubes (24) which are arranged spaced apart in the actual direction; **in that** each part-tube (24) is journalled at both ends in the frame (11); **in that** the torsion bar spring (22) is connected between the two part-tubes (24) to a section (21); and **in that** the torsion bar spring (22) is connected at its end-regions to the respective part-tube (24) via connection parts (18).

5. Apparatus in accordance to one of the preceding claims, characterized in that the torsion bar spring (16, 17; 22) is displaceable with respect to the frame (11) of fixed location and the connector part (18) of the torsion bar spring (16, 17; 22) is displaceable relative to the slay tube (13), in order to set the rotatable length of the torsion bar spring (16, 17; 22) for the ideal tuning of the power compensation.

6. Apparatus in accordance with one of the preceding claims, **characterized in that** the drive means (19) is a crank drive (19) or a complementary cam disk (8).

7. Apparatus in accordance with claim (6), **characterized in that** the slay (13) can be driven via two crank drives (19) from a main shaft or from a shaft (29) branched off from it.

8. Weaving machine comprising an apparatus in accordance with one of the preceding claims.

## Revendications

1. Dispositif pour un mouvement de va-et-vient périodique d'un battant (12;23) d'un métier à tisser en effectuant un équilibrage de puissance, comprenant un bâti fixe 11 dans lequel le battant (12;23) est logé d'une manière pivotante, un moyen d'entraînement (19) qui, en assurant une liaison par concordance des formes sensiblement sans jeu, coopère avec le battant (12, 23), et comprenant un organe de stockage d'énergie (16, 17;22) qui est reliée, d'une part, au battant (12, 23) et, d'autre part, au bâti fixe (11, 21), où l'organe de stockage d'énergie (16, 17;22) et le battant (12;23) forment un système oscillant et l'organe de stockage d'énergie (16, 17;22) est destiné au stockage de l'énergie cinétique du battant (12;23) pour, en tirant profit de l'effet de résonance, obtenir une compensation de puissance optimale et pour réduire le couple d'entraînement du moyen d'entraînement (19), **caractérisé en ce que** l'organe de stockage d'énergie (16, 17;22) est réalisé comme barre de torsion (16, 17;22).

2. Dispositif selon la revendication 1, **caractérisé en ce que** le battant (12;23) comprend un tube de battant (13) ainsi qu'un peigne (3;15) relié à celui-ci, **en ce que** le tube de battant (13) est logé d'une manière pivotante dans le bâti fixe (11) et **en ce que** la barre de torsion (16, 17;22) est disposée pour s'étendre sensiblement à l'intérieur du tube de battant (13).

3. Dispositif selon la revendication 2, **caractérisé en ce que** la barre de torsion (16, 17) est réalisée en deux parties et est constituée de deux barres de torsion (16, 17), qu'il est disposé d'une manière saillante de chaque côté du tube de battant (13) une barre de torsion (16, 17), qu'une partie du tronçon saillant de chaque barre de torsion (16, 17) est reliée au bâti fixe (11) et **en ce que** chaque barre de torsion (16, 17), au voisinage du tronçon d'extrémité se trouvant à l'intérieur du tube de battant (13), est reliée par une partie de liaison (18) au tube de battant (13).

4. Dispositif selon la revendication 2, **caractérisé en ce que** le tube de battant (13) est constitué de deux tubes partiels (24) qui sont espacés dans la direction axiale, **en ce que** chaque tube partiel (24) est logé des deux côtés dans le bâti (11), **en ce que** la barre de torsion (22) est reliée entre les deux tubes partiels (24) à un tronçon (21) et **en ce que** la barre de torsion (22) est reliée à ses zones d'extrémité par des parties de liaison (18) au tube partiel respectif (24) .

5. Dispositif selon l'une des revendications précédentes, **caractérisé en ce que** la barre de torsion (16, 17;22) est déplaçable par rapport au bâti fixe (11) et la partie de liaison (18) de la barre de torsion (16, 17; 22) par rapport au tube de battant (13) pour régler la longueur de torsion de la barre de torsion (16, 17;22) pour l'accord optimal de la compensation de puissance.

6. Dispositif selon l'une des revendications précédentes, **caractérisé en ce que** le moyen d'entraînement (19) est un mécanisme à manivelle (19) ou un disque à came complémentaire (8).

7. Dispositif selon la revendication 6, **caractérisé en ce que** le tube de battant (13) peut être entraîné par deux mécanismes à manivelle (19) par un arbre principal ou un arbre (20) dérivé de celui-ci.

8. Métier à tisser comprenant un dispositif selon l'une des revendications précédentes.
